# EUROPÄISCHE PATENTSCHRIFT

(11) **EP 0 132 669 B1**
(45) Veröffentlichungstag und Bekanntmachung des Hinweises auf die Patenterteilung: **24.09.1986**
(21) Anmeldenummer: 84107965.0
(22) Anmeldetag: 07.07.1984
(51) Int. Cl.: E04H 6/32

(54) **Fahrbare Parkplatte zum Abstellen von Kraftfahrzeugen**
Mobile parking platform to park motor vehicles
Plate-forme de stationnement mobile pour garer des voitures

(30) Priorität: 20.07.1983 DE 3326102
(43) Veröffentlichungstag der Anmeldung: 13.02.1985
(73) Patentinhaber: OTTO WÖHR GMBH, 70825 Korntal-Münchingen (DE)
(72) Erfinder: Yilmaz, Bayraim Ali, D-5259 Friolzheim (DE)
(74) Vertreter: Hoeger, Stellrecht & Partner

## Beschreibung

Die Erfindung betrifft eine fahrbare Parkplatte zum Abstellen von Kraftfahrzeugen mit einem Antrieb zum Verfahren der Parkplatte, der eine an der Platte oder ortsfest befestigte Rollenkette und eine Kettenspannvorrichtung aufweist, wobei die Rollenkette über zwei Umlenkelemente geführt ist und im Bereich zwischen den Umlenkelementen eine ein, Antriebszahnrad umgreifende Schlaufe bildet. Eine solche Anordnung ist aus der DE-A- 27 55 419 bekannt Parkplatten dieser Art können durch diesen Rollenkettenantrieb wahlweise in verschiedenen Stellungen verschoben werden, so daß beispielsweise Zufahrtswege zu anderen Abstellplätzen nur zeitweise freigegeben werden. Dadurch können die Zufahrtswege zu festen Abstellplätzen besser ausgenutzt werden.

Bei Antrieben dieser Art ergeben sich dann Schwierigkeiten, wenn die Parkplatten beim Ausfall des Antriebes, also beispielsweise bei feststehendem Antriebszahnrad, verschoben werden sollen. Ein solcher Ausfall des Antriebes kann beispielsweise auf einen Stromausfall zurückzuführen sein oder auf einen Defekt des Antriebsmotors oder des Antriebsgetriebes.

Es ist Aufgabe der Erfindung, eine gattungsgemäße Parkplatte derart weiterzubilden, daß es auch in einem solchen Störfall möglich ist, die Parkplatte von Hand zu verschieben.

Diese Aufgabe wird bei einer Parkplatte der eingangs beschriebenen Art erfindungsgemäß dadurch gelöst, daß die Rollenkette in ihrem in das Antriebszahnrad eingreifenden Bereich zusätzlich über mindestens ein Aushebeelement geführt ist, welches relativ zur Drehachse des Antriebszahnrades radial verschiebbar gelagert ist und sich bei gespannter Rollenkette in einer eingeschobenen, achsnahen Stellung befindet, in der die Rollenkette mit den Zähnen des Antriebszahnrades kämmt, während sie bei gelöster Kettenspannvorrichtung radial nach außen verlagert ist und dabei die Rollenkette aus den Zähnen des Antriebszahnrades aushebt.

Im normalen Betrieb treten diese Aushebeelemente nicht in Erscheinung, da sie sich in einer achsnahen Stellung befinden, in der die Rollenkette in der üblichen Weise das Antriebszahnrad umgreift und mit dessen Zähnen kämmt. In einem Störungsfall wird die Kettenspannvorrichtung gelöst. Gleichzeitig werden die Aushebeelemente radial nach außen verschoben und heben dabei die Rollenkette aus den Zähnen des Antriebszahnrades aus, so daß die Rollenkette nicht mehr mit den Zähnen des Antriebszahnrades kämmt. In dieser Lage kann die Parkplatte ohne weiteres von Rand verschoben werden, da die Rollenkette nicht mehr mit dem Antriebszahnrad in Eingriff steht.

Die radial nach außen gerichtete Bewegung der Aushebeelemente kann durch eine geeignete mechanische Übersetzung hervorgerufen werden, beispielsweise durch ein separat zu betätigendes Hebelgestänge. Vorteilhaft ist es dabei auch, wenn diese Betätigungseinrichtung mit der Kettenspannvorrichtung gekoppelt ist, so daß bei einem Lösen der Kettenspannvorrichtung zwangsläufig auch der die Aushebeelemente radial nach außen verschiebende Mechanismus betätigt wird.

Gemäß einer bevorzugten Ausführungsform ist vorgesehen, daß das Aushebeelement von einem elastischen Kraftspeicher radial nach außen beaufschlagt ist, dessen Kraft ausreichend groß bemessen ist, die ungespannte Rollenkette aus den Zähnen des Antriebszahnrades auszuheben, die aber nur so groß ist, daß das Aushebeelement durch die mittels der Kettenspannvorrichtung gespannte Rollenkette in die achsnahe Position verschoben wird. Bei einer solchen Ausgestaltung sind keine speziellen Verschiebemechanismen für die Aushebeelemente notwendig, die Verschiebung der Aushebeelemente erfolgt durch den elastischen Kraftspeicher im Zusammenwirken mit der jeweiligen Kettenspannung.

Es ist weiterhin sehr günstig, wenn über den Umfang des Antriebszahnrades mehrere Aushebeelemente verteilt sind; dadurch wird die Kette an verschiedenen Umfangsstellen radial nach außen verschoben, wenn sie gelöst wird.

Es ist weiterhin günstig, wenn die Aushebeelemente drehfest mit dem Antriebszahnrad verbunden sind. Dadurch ergibt sich im normalen Betrieb keine Relativbewegung zwischen Rollenkette und Aushebeelementen, so daß die Abnutzung klein gehalten wird. Lediglich in einem Störfalle bewegt sich die Rollenkette relativ zu den Aushebeelementen. Besonders vorteilhaft ist dabei, wenn die Aushebeelemente im ausgefahrenen Zustand eine Gleitführung für die aus den Zähnen des Antriebszahnrades ausgehobene Rollenkette bilden. Es wäre jedoch auch möglich, daß die Aushebeelemente mit Rollen an der Rollenkette anliegen, so daß die Rollenkette im Störfall an diesen Rollen abrollt.

Bei einer bevorzugten Ausführungsform ist vorgesehen, daß die Aushebeelemente im eingefahrenen Zustand einen geschlossenen Ring bilden.

Günstig ist es, wenn die Aushebeelemente an radialen Führungen verschieblich gelagert sind und wenn sich zwischen benachbarten Aushebeelementen Druckfedern befinden, die benachbarte Aushebeelemente in Umfangsrichtung auseinanderdrücken. Die von den Druckfedern auf die Aushebeelemente ausgeübten Kräfte haben auch eine radiale Komponente, die bei gelöster Rollenkette die Aushebeelemente radial nach außen verschiebt und somit die Kette aus den Zähnen des Antriebszahnrades aushebt.

Bei einer bevorzugten Ausführungsform ist auf der Welle des Antriebszahnrades ein Führungskörper angeordnet, in dem die Aushebeelemente radial verschieblich gelagert sind.

Günstig ist es, wenn die Aushebeelemente unmittelbar neben der Ebene des Antriebszahnrades angeordnet sind und an den Laschen der Rollenkette anliegen. Vorzugsweise weisen die Aushebeelemente nebeneinander liegende Führungsbahnen für die inneren und äußeren Laschen der Rollenkette auf, die entsprechend dem Außendurchmesser der Laschen abgestuft sind. Dadurch ergibt sich im Störfall eine exakte Führung der Rollenkette längs der nach aussen verschobenen Aushebeelemente.

Die nachfolgende Beschreibung bevorzugter Ausführungsformen der Erfindung dient im Zusammenhang mit der Zeichnung der näheren Erläuterung. Es zeigen:
Figur 1 eine Draufsicht auf ein Antriebszahnrad eines Parkplattenantriebes;
Figur 2 eine Schnittansicht längs Linie 2 - 2 in Figur 1, bei welcher das Antriebszahnrad nur strichpunktiert dargestellt ist;
Figur 3 eine Schnittansicht längs Linie 3 - 3 in Figur 2 ohne Antriebszahnrad und Rollenkette;
Figur 4 eine Ansicht ähnlich Figur 2 mit ausgehobener Rollenkette;
Figur 5 eine Ansicht ähnlich Figur 3 mit nach außen verschobenen Aushebeelementen;
Figur 6 eine Draufsicht auf das Antriebszahnrad mit eingreifender Rollenkette und gemäß Blickrichtung A in Figur 2 und
Figur 7 eine Ansicht ähnlich Figur 6 mit ausgehobener Rollenkette.

In Figur 1 ist lediglich der Antriebsteil einer Parkplatte dargestellt, die beispielsweise auf Rollen längs einer horizontalen Schienenführung verschieblich sein kann. An einer Seite der Parkplatte greift eine parallel zur Verschieberichtung laufend kette ein, die über verschiedene Umlenkrollen an dem in Figur 1 gezeigten Antrieb vorbei zur gegenüberliegenden Seite der Parkplatte geführt ist. Wird die Rollenkette längs der Schienenführung verschoben, wird dabei auch die Parkplatte verschoben.

Um die Rollenkette 1 zu verschieben, wird sie um zwei dicht nebeneinander liegende Umlenkrollen 2 und 3 mit parallelen Drehachsen so herumgeführt, daß sie zwischen den beiden Umlenkrollen 2 eine Schlaufe 4 bildet. Diese ist um ein Antriebszahnrad 5 herumgelegt und kämmt mit den Zähnen 6 dieses Antriebszahnrad 5. Das Antriebszahnrad 5 ist drehfest mit einer Antriebswelle 7 verbunden (Figur 2), die wieder von einem in der Zeichnung nicht dargestellten Motor, beispielsweise einem Elektromotor, in Drehung versetzt werden kann.

Außerdem ist eine die Rollenkette 1 spannende, in der Zeichnung nicht dargestellte Kettenspannvorrichtung vorgesehen. Dafür sind dem Fachmann einfache Konstruktionen bekannt, beispielsweise kann die Rollenkette zwischen zwei gegeneinander verschwenkbare Rollen hindurchgeführt werden, deren Abstand voneinander verstellbar ist. Wesentlich ist im Rahmen der Erfindung lediglich, daß diese Kettenspannvorrichtung aus der Spannstellung in eine gelöste Stellung überführt werden kann, in der die Rollenkette gelockert wird.

Insoweit entspricht die bisher beschriebene Konstruktion der der DE-A-2 755 419.

Auf die Antriebswelle 7 ist ein Führungskörper 8 von der freien Seite her aufgeschoben und mittels einer Feder 9 drehfest mit dieser verbunden (Figuren 2 und 3). Der Führungskörper 8 stützt sich an einer Schulter 10 der Antriebswelle 7 ab und wird in axialer Richtung durch das Antriebszahnrad 5 fixiert, das mittels einer in die Stirnseite der Antriebswelle 7 eingeschraubten Schraube 11 auf dem freien Ende der Antriebswelle 7 gehalten ist. Auch das Antriebszahnrad 5 ist mit einer Keilverbindung drehfest mit der Antriebswelle verbunden.

Der Führungskörper 8 weist auf seiner dem Antriebszahnrad zugewandten Stirnseite eine ringnutförmige Ausnehmung 12 auf, in die drei jeweils um 120° zueinander versetzte, radial gerichtete Führungsbolzen 13 eingesetzt sind. Diese greifen mit ihrem freien Ende in eine Sacklochbohrung 14 in einer die Antriebswelle 7 umgebenden Nabe 15 ein und sind in radiale Gewindebohrungen eingeschraubt, die sich in der die Ausnehmung 12 außen begrenzenden Wand 17 befinden.

Jeder der Führungsbolzen durchsetzt eine Führungsbohrung 18 eines kreisbogenförmigen, sich über 120° erstreckenden Aushebeelementes 19, welche sich in der ringförmigen Ausnehmung 12 befinden und längs des Führungsbolzens radial verschieblich sind. Die Aushebeelemente 19 sind in ihrem Innenumfang dem Außenumfang der Nabe 15 angepaßt, d.h. sie liegen mit ihrer Innenseite an der Außenseite der Nabe an, wenn sich ihre einander zugewandten Stirnflächen berühren (Figur 3). Die drei Aushebeelemente bilden dann einen die Nabe eng umgebenden Ring.

In die einander zugewandten Stirnflächen der Aushebeelemente 19 sind in Umfangsrichtung Sacklochbohrungen 20 eingearbeitet, die zueinander ausgerichtet sind. Jeweils zwei zueinander ausgerichtete Sacklochbohrungen in benachbarten Aushebeelementen nehmen zusammen eine Druckfeder 21 auf, die sich am Boden der beiden Sacklochbohrungen abstützt. Diese Druckfeder ist so dimensioniert, daß sie komprimiert wird, wenn sich die Aushebeelemente 19 in der in Figur 3 dargestellten Weise in ihrer achsnahen Position befinden.

Die Aushebeelemente reichen auf ihrer dem Antriebszahnrad 5 zugewandten Seite bis unmittelbar an dieses heran und weisen dort zwei in Umfangsrichtung und achsparallel verlaufende Gleitflächen 22 und 23 auf. Die dem Zahnrad am nächsten liegende Gleitfläche 22 liegt an der Unterseite einer inneren Lasche 24 der Rollenkette 1 an, die in radialer Richtung etwas nach außen versetzte, vom Antriebszahnrad etwas weiter entfernte Gleitfläche 23 liegt an der Innenseite einer äußeren Lasche 25 der Rollenkette 1 an, wie sich aus der Darstellung der Figur 2 ergibt.

Die radialen Abmessungen der Gleitführungen 22 und 23 sind dabei so gewählt, daß die Rollenkette in die Zähne 6 des Antriebszahnrades 5 eingreift, wenn sich die Aushebeelemente in ihrer achsnahen Position (Figuren 2 und 3) befinden. Sind die Aushebeelemente 19 dagegen längs der Führungsbolzen 13 in ihre achsferne Position verschoben, wird die Rollenkette um das Antriebszahnrad 5 herum aufgeweitet und in radialer Richtung so weit vom Antriebszahnrad entfernt, daß die Zähne 6 des Antriebszahnrades 5 nicht mehr mit der Rollenkette 1 kämmen (Figuren 4 und 5).

Im normalen Betrieb wird die Rollenkette 1 durch die Kettenspannvorrichtung gespannt. Dabei übt die Schlaufe 4 der gespannten Kette auf die Aushebeelemente eine radial nach innen gerichtete Kraft aus, die diese entgegen der Wirkung der Druckfedern 21 in ihre innerste Position verschiebt. In Betrieb kann also die Rollenkette mit dem Antriebszahnrad 5 kämmen, wie dies in Figur 6 dargestellt ist.

Wird die Kettenspannvorrichtung gelöst, können die Aushebeelemente 19 unter der Wirkung der Druckfedern 21 radial nach außen verschoben werden, da die gelöste Kette die Aushebeelemente nicht mehr radial nach innen verschiebt. Dabei wird die Rollenkette auf den Gleitführungen 22 und 23 mit radial nach außen genommen, so daß die Rollenkette schließlich das Antriebszahnrad 5 in einem solchen Abstand umgibt, daß kein Eingriff mit den Zähnen 6 des Antriebszahnrades mehr erfolgt (Figur 7). In dieser Stellung kann die Parkplatte von Hand verschoben werden, ohne daß diese Verschiebebewegung durch das blockierte Antriebszahnrad behindert würde. Selbstverständlich müssen zu diesem Zweck die Eigenschaften der Druckfedern 21 entsprechend angepaßt werden. Sie dürfen nur so stark sein, daß die von der Kettenspannvorrichtung gespannte Rollenkette die Aushebeelemente in die in radialer Richtung innen liegende Position verschieben kann, sie müssen andererseits so stark sein, daß sie bei gelöster Kette die Aushebeelemente nach außen treiben und diese Stellung auch beibehalten, wenn die lose Kette bei einer manuellen Verschiebung der Parkplatte über die Gleitführungen 22 und 23 gleitet.

Ein weiterer Vorteil der beschriebenen Einrichtung besteht darin, daß das Antriebszahnrad ohne weiteres ausgewechselt werden kann, ohne daß die Rollenkette abgenommen werden muß. Aus der Darstellung der Figur 7 wird deutlich, daß bei loser Rollenkette das Antriebszahnrad von der Rollenkette frei ist, so daß einfach durch Lösen der Schraube 11 das Antriebszahnrad abnehmbar ist.

In dem dargestellten Ausführungsbeispiel ist die Kette an den Plattformen befestigt und der Antrieb ist ortsfest gelagert. Selbstverständlich wäre es auch möglich, den Antrieb an der Platte zu lagern und dafür die Rollenkette ortsfest festzulegen.

## Patentansprüche

1. Fahrbare Parkplatte zum Abstellen von Kraftfahrzeugen mit einem Antrieb zum Verfahren der Parkplatte, der eine an der Parkplatte oder ortsfest befestigte Rollenkette und eine Kettenspannvorrichtung aufweist, wobei die Rollenkette (1) über zwei Umlenkelementevgeführt (2, 3) ist und im Bereich zwischen den Umle kelementen eine ein Antriebszahnrad (5) umgreifende Schlaufe (4) bildet, dadurch gekennzeichnet, daß die Rollenkette (1) in ihrem in das Antriebszahnrad (5) eingreifenden Bereich zusätzlich über mindestens ein Aushebeelement (19) geführt ist, welches relativ zur Drehachse des Antriebszahnrades (5) radial verschiebbar gelagert ist und sich bei gespannter Rollenkette (1) in einer eingeschobenen, achsnahen Stellung befindet, in der die Rollenkette (1) mit den Zähnen (6) des Antriebszahnrades (5) kämmt, während sie bei gelöster Kettenspannvorrichtung radial nach außen verlagert ist und dabei die Rollenkette (1) aus den Zähnen (6) des Antriebszahnrades (5) aushebt.

2. Parkplatte nach Anspruch 1, dadurch gekennzeichnet, daß das Aushebeelement (19) von einem elastischen Kraftspeicher (21) radial nach außen beaufschlagt ist, dessen Kraft ausreichend groß bemessen ist, die ungespannte Rollenkette (1) aus den Zähnen (6) des Antriebszahnrades (5) auszuheben, die aber nur so groß ist, daß das Aushebeelement (19) durch die mittels der Kettenspannvorrichtung gespannte Rollenkette (1) in die achsnahe Position verschoben wird.

3. Parkplatte nach Anspruch 1 oder 2, dadurch gekennzeichnet, daß über den Umfang des Antriebszahnrades (5) mehrere Aushebeelemente (19) verteilt sind.

4. Parkplatte nach einem der voranstehenden Ansprüche, dadurch gekennzeichnet, daß die Aushebeelemente (19) drehfest mit dem Antriebszahnrad (5) verbunden sind.

5. Parkplatte nach einem der voranstehenden Ansprüche, dadurch gekennzeichnet, daß die Aushebeelemente (19) im ausgefahrenen Zustand eine Gleitführung (22, 23) für die aus den Zähnen (6) des Antriebszahnrades (5) ausgehobene Rollenkette (1) bilden.

6. Parkplatte nach einem der Ansprüche 3 bis 5, dadurch gekennzeichnet, daß die Aushebeelemente (19) im eingefahrenen Zustand einen geschlossenen Ring bilden.

7. Parkplatte nach einem der Ansprüche 3 bis 6, dadurch gekennzeichnet, daß die Aushebeelemente (19) an radialen Führungen (Führungsbolzen 13) verschieblich gelagert sind und daß sich zwischen benachbarten Aushebeelementen (19) Druckfedern (21) befinden, die benachbarte Aushebeelemente (19) in Umfangsrichtung auseinanderdrücken.

8. Parkplatte nach einem der voranstehenden Ansprüche, dadurch gekennzeichnet, daß auf der Antriebswelle (7) des Antriebszahnrades (6) ein Führungskörper (8) angeordnet ist, in dem die Aushebeelemente (19) radial verschieblich gelagert sind.

9. Parkplatte nach einem der voranstehenden Ansprüche, dadurch gekennzeichnet, daß die Aushebeelemente (19) unmittelbar neben der Ebene des Antriebszahnrades (5) angeordnet sind und an den Laschen (24, 25) der Rollenkette (1) anliegen.

10. Parkplatte nach Anspruch 9, dadurch gekennzeichnet, daß die Aushebeelemente (19) nebeneinander liegende Führungsbahnen (22, 23) für die inneren und äußeren Laschen (24 bzw. 25) der Rollenkette (1) aufweisen, die entsprechend den Außendurchmessern der Laschen (24, 25) abgestuft sind.

## Claims

1. Mobile parking plate for parking motor vehicles, having a drive for transporting the parking plate comprising a roller chain, which is secured to the parking plate or which is secured so as to be stationary, and a chain tensioning device, the roller chain (1) being guided over two reversing elements (2, 3) and forming a loop (4) in the region between the reversing elements, which loop surrounds a drive gear (5), characterised in that, in the region where it engages in the drive gear (5), the roller chain (1) is additionally guided over at least one lifting element (19), which is mounted so as to be radially displaceable relative to the axis of rotation of the drive gear (5), and which, when the roller chain is taut, is located in a pushed-in position near the axis, in which position the roller chain (1) meshes with the teeth (6) of the drive gear (5), and when the chain tensioning device is disengaged, is displaced radially outwards, thus lifting the roller chain (1) out of the teeth (6) of the drive gear (5).

2. Parking plate according to claim 1, characterised in that the lifting element (19) is loaded radially outwards by means of a resilient energy store (21), the force of which is sufficient to lift the loose roller chain (1) out of the teeth (6) of the drive gear (5), but which is only great enough for the lifting element (19) to be displaced into the position near the axis by means of the roller chain (1) tensioned by the chain tensioning device.

3. Parking plate according to claim 1 or 2, characterised in that a plurality of lifting elements (19) are distributed over the periphery of the drive gear (5).

4. Parking plate according to any one of the preceding claims, characterised in that the lifting elements (19) are connected to the drive gear (15) in a rotationally rigid manner.

5. Parking plate according to any one of the preceding claims, characterised in that. in the extended position, the lifting elements (19) form a sliding guide (22, 23) for the roller chain (1), which has been lifted out of the teeth (6) of the drive gear (5).

6. Parking plate according to any one of claims 3 to 5, characterised in that, in the pushed-in position, the lifting elements (19) form a closed ring.

7. Parking plate according to any one of claims 3 to 6, characterised in that the lifting elements (19) are displaceably mounted on radial guides (guide bolts 13), and pressure springs (21) are arranged between adjacent lifting elements (19), which springs press adjacent lifting elements (19) apart in the peripheral direction.

8. Parking plate according to any one of the preceding claims, characterised in that a guide body (8) is arranged on the drive shaft (7) of the drive gear (6), in which guide body the lifting elements (19) are mounted so as to be radially displaceable.

9. Parking plate according to any one of the preceding claims, characterised in that the lifting elements (19) are arranged directly adjacent to the plane of the drive gear (5) and rest against the plates (24, 25) of the roller chain (1).

10. Parking plate according to claim 9, characterised in that the lifting elements (19) comprise adjacent guideways (22, 23) for the inner and outer plates (24 or 25) of the roller chain, which guideways are stepped so as to correspond with the outer diameters of the plates (24, 25).

## Revendications

1 - Plate-forme de stationnement mobile pour le garage des véhicules automobiles, comprenant un entraînement servant à déplacer la plate-forme de stationnement, qui présente une chaîne à rouleaux, fixée à la plate-forme ou fixe, et un dispositif de tension de chaîne, la chaîne à rouleaux (1) passant sur deux éléments de renvoi (2, 3) et formant dans la région comprise entre les éléments de renvoi une boucle (4) qui entoure une roue dentée motrice (5), caractérisée en ce que, dans sa région qui engrène dans la roue dentée motrice (5), la chaîne à rouleaux (1) embrasse en supplément au moins un élément écarteur (19) qui est monté mobile en translation dans la direction radiale par rapport à l'axe de rotation de la roue dentée motrice (5) et qui, lorsque la chaîne à rouleaux (1) est tendue, se trouve dans une position rentrée, proche de l'axe, dans laquelle la chaîne à rouleaux (1) engrène avec les dents (6) de la roue dentée motrice (5), tandis que, lorsque le dispositif de tension de la chaine est relâché, il est déplacé radialement vers l'extérieur, dans ce cas, dégage la chaîne à rouleaux (1) des dents (6) de la roue dentée motrice (5).

2 - Plate-forme de stationnement selon la revendication 1, caractérisée en ce que l'élément écarteur (19) est sollicité radialement vers l'extérieur par un accumulateur de force élastique (21) dont la force est calculée suffisamment grande pour dégager la chaîne à rouleaux (1) des dents (6) de la roue dentée motrice (5) lorsqu'elle est détendue mais qui n'est que suffisamment grande pour que l'élément écarteur (19) soit repoussé dans sa position proche de l'axe par la chaîne à rouleaux (1) tendue au moyen du dispositif de tension de la chaîne.

3 - Plate-forme de stationnement selon l'une des revendications 1 et 2, caractérisée en ce que plusieurs éléments écarteurs (19) sont répartis sur la périphérie de la roue dentée motrice (5).

4 - Plate-forme de stationnement selon l'une des revendications précédentes, caractérisée en ce que les éléments écarteurs (19) sont reliés solidairement en rotation à la roue dentée motrice (5).

5 - Plate-forme de stationnement selon l'une des revendications précédentes, caractérisée en ce que, dans l'état écarté, les éléments écarteurs (19) forment une glissière (22, 23) pour la chaîne à rouleaux (1) dégagée des dents (6) de la roue dentée motrice (5).

6 - Plate-forme de stationnement selon l'une des revendications 3 à 5, caractérisée en ce que, dans l'état rapproché, les éléments écarteurs (19) forment un anneau fermé.

7 - Plate-forme de stationnement selon l'une des revendications 3 à 6, caractérisée en ce que les éléments écarteurs (19) sont montés mobiles en translation sur des guides radiaux (broches de guidage 13) et en ce que, entre les éléments écarteurs (19) adjacents, se trouvent des ressorts de compression (21) qui repoussent les éléments écarteurs (19) adjacents pour les éloigner les uns des autres dans la direction circonférentielle.

8 - Plate-forme de stationnement selon l'une des revendications précédentes, caractérisée en ce que, sur l'arbre d'entraînement (7) de la roue dentée motrice (6), est agencé un corps de guidage (8) dans lequel les éléments écarteurs (19) sont montés mobiles en translation radiale.

9 - Plate-forme de stationnement selon l'une des revendications précédentes, caractérisée en ce que les éléments écarteurs (19) sont disposés directement à côté du plan de la roue dentée motrice (5) et sont appuyés contre les jumelles (24, 25) de la roue à chaîne (5).

10 - Plate-forme de stationnement selon la revendication 9, caractérisée en ce que les éléments écarteurs (19) présentent des glissières (22, 23) disposées l'une à côté de l'autre pour recevoir les jumelles intérieures et extérieures (24 et 25 respectivement) de la roue à chaine (1), et qui sont étagées de la même façon que les diamètres extérieurs des jumelles (24, 25).
